# DEMANDE DE BREVET EUROPEEN

(11) **EP 0 014 811 A1**
(43) Date de publication de la demande: **03.09.1980**
(21) Numéro de dépôt: 79400097.6
(22) Date de dépôt: 15.02.1979
(51) Int. Cl.: E04G 3/12, E04G 21/32

(54) **Dispositif amovible d'attache sur toiture**

(71) Demandeur: GROUPEMENT d'ENTREPRISES de COUVERTURE pour l'AMELIORATION des CONDITIONS de TRAVAIL, F-75784 Paris Cedex (FR)
(72) Inventeur: Battais, Raymond, F-60200 Compiegne (FR); Battais, Jean, F-60200 Compiegne (FR)
(74) Mandataire: Bouju, André

(57) **Abrégé**

Le dispositif comporte une tige d'accrochage (6) pourvue de moyens de fixation (6A) pour une barre d'échafaudage externe (7), et porte à une extrémité des moyens d'accrochage (18) à la charpente (5). A son autre extrémité, la tige(6) est reliée à un doigt articulé (8) associé à un tampon (9) pouvant venir en appui sur la couverture fragile (3). En position de service, la tige d'accrochage (6) est sensiblement horizontale, et le doigt d'appui (8) est sensiblement perpendiculaire à la surface de la couverture (3). Application aux dispositifs d'attache amovibles sur des toitures en pentes, pour améliorer la commodité de travail et la sécurité du personnel, en évitant d'endommager les couvertures fragiles, notamment en ardoises.

## Description

La présente invention concerne un dispositif amovible d'attache sur une toiture en pente, en particulier pour fixer des échafaudages, passerelles, garde-corps ou filets de sécurité, pour des travaux de construction ou de réparation.

On connaît divers systèmes d'attache du genre précité, utilisant par exemple des crochets externes fixés à demeure sur la charpente de la toiture. Mais ces systèmes connus présentent plusieurs inconvénients.

D'une part, les fixations sur les points d'attache prévus doivent souvent être improvisées par exemple avec des cordages, dans des conditions laborieuses et de sécurité incertaine pour des utilisateurs de compétence variable, opérant dans des positions difficiles. D'autre part, il est en général difficile d'éviter d'exercer des efforts d'appui assez élevés et localisés sur le revêtement de la couverture, souvent très fragile, par exemple dans le cas d'une couverture en ardoises.

Les difficultés qu'on vient d'évoquer sont en général une cause de pertes de temps, et de complications onéreuses. Elles augmentent, en outre, sérieusement les risques d'accidents dans une profession traditionnellement exposée à des chutes, souvent très graves.

Le but de l'invention est de remédier aux difficultés et aux risques exposés plus haut, en permettant de réaliser de manière économique un dispositif amovible d'attache du genre indiqué, qui soit d'un emploi commode et très sûr, évitant les pertes de temps et les risques d'accident de personnel ou les risques d'endommagement des couvertures.

Selon l'invention, le dispositif amovible d'attache sur une toiture en pente est caractérisé en ce qu'il comporte une tige d'accrochage pourvue de moyens de fixation pour un élément externe, tel qu'une barre d'échafaudage ; la tige précitée porte à une extrémité des moyens d'accrochage à la charpente de la toiture ; elle est articulée à son autre extrémité sur un doigt à tampon prévu pour venir en appui sur le revêtement de la toiture en position de service du dispositif ; la tige d'accrochage est sensiblement horizontale dans la position de service précitée, et le doigt à tampon sensiblement perpendiculaire à la surface de revêtement.

Les moyens d'accrochage de la tige permettent de l'assujettir commodément et sans aléas sur la charpente, comme on l'expose plus loin. On peut donner par construction au tampon du doigt articulé des dimensions suffisantes et une surface d'appui souple, pour le faire porter sans inconvénient sur un revêtement fragile de la couverture. Les moyens de fixation de l'élément externe, tel qu'une barre d'échafaudage, permettent une utilisation rapide et sans risque du dispositif d'attache, pour divers travaux de construction ou de réparation.

De préférence, l'articulation du doigt à tampon sur la tige d'accrochage comporte des moyens de verrouillage, pour immobiliser anaulairement le doigt par rapport à la tige dans la position de service du dispositif.

Le tampon d'appui du doigt sur la couverture est maintenu en position stable, grâce au verrouillage de l'articulation du doigt, ce qui améliore la sécurité d'emploi du dispositif.

D'une manière avantageuse, les moyens de verrouillage de l'articulation du doigt à tampon par rapport à la tige comportent sur le doigt un secteur sensiblement circulaire co-axial à l'articulation le secteur comporte une succession de logements espacés l'un de l'autre et disposés à égale distance de l'axe d'articulation précité, pour recevoir une broche amovible engagée, en position ce service, dans un passage de la tige et dans l'un des logements du secteur circulaire précité, amené en coïncidence avec le passage de la tige. De préférence, la tige articulée sur le doigt à tampon forme à cet endroit une fourche à deux branches chevauchant le secteur circulaire du doigt ; chaque branche de la tige comporte un trou de passage pour la broche amovible de verrouillage de l'articulation du doigt.

Comme on l'expose plus loin, les dispositions qu'on vient d'indiquer permettent une fabrication industrielle robuste d'un dispositif d'attache économique, et d'emploi très sûr.

Pour une toiture dont la charpente est équipée de barres d'ancrage sensiblement conformes à la demande de brevet N° 77 11717, les moyens d'accrochage de la tiae comportent, de préférence, un crochet adapté à être monté sur l'une des barres d'ancrage précitées.

De préférence, des moyens de sécurité sont prévus dans le dispositif d'accrochage pour empêcher le crochet d'échapper de la barre d'ancrage en position de service. Les moyens de sécurité comportent, par exemple, un ergot de retenue en saillie radiale sur un fourreau monté à coulisse sur la tige ; le fourreau et la tige présentent une section transversale sensiblement carrée ; en position de service, l'ergot de retenue peut venir à proximité du bec du crochet de la tige, pour enserrer la barre d'ancrage à l'opposé du crochet, et retenir celui-ci sur la barre d'ancrage. Des moyens de blocage sont prévus pour empêcher le coulissement du fourreau à l'opposé du crochet dans la position de service précitée.

D'une manière avantageuse, les moyens de blocage du fourreau comportent un ajustement de la longueur de celui-ci, pour que son extrémité opposée à l'ergot de retenue se trouve en appui sur la bordure du secteur circulaire de l'articulation du doigt à tampon, lorsque le crochet de la tige et l'ergot radial de retenue du fourreau enserrent la barre d'accrochage en position de service du dispositif; le secteur circulaire présente un dégagement de moindre rayon qui peut venir en regard de l'extrémité du fourreau, pour une autre orientation du doigt à tampon, permettant le coulissement du fourreau sur la tige afin d'écarter l'ergot de retenue par rapport au crochet, pour le passage de la barre d'ancrage.

Pour une position du doigt articulé différente de la position de service du dispositif, on peut ainsi engager le crochet sur la barre d'ancrage, ou l'en dégager. Mais l'ergot doit être rapproché du crochet de la tige et enserrer la barre d'ancrage, si l'on veut amener le doigt articulé en position de service. L'ergot se trouve alors bloqué par rapport au crochet, empêchant celui-ci d'échapper de la barre d'ancrage.

D'autres particularités et avantages de l'invention ressortiront encore de la description donnée ci-après d'un mode de réalisation industrielle du dispositif d'accrochage conforme à l'invention, présenté à titre d'exemple non limitatif, en référence aux dessins annexés, dans lesquels
- la Figure 1 est une vue latérale d'un dispositif d'accrochage conforme à l'invention, en position de service, accroché sur une barre d'ancrage d'une charpente de toiture et en appui sur le revêtement de la couverture ;
- la Figure 2 est une coupe agrandie suivant II-II de la tige d'accrochage horizontale du dispositif de la Figure 1 ;
- la Figure 3 est une vue par-dessus du dispositif de la Figure 1, suivant III-III ;
- la Figure 4 est une vue en élévation par l'arrière du dispositif de la Figure 1, suivant IV-IV ;
- la Figure 5 montre le même dispositif d'ac- crochaçe en position de dégagement, où l'orientation du doigt d'appui articulé permet le coulissement du fourreau vers l'arrière, pour écarter l'ergot radial du fourreau par rapport au crochet de la tige d'accrochage ;
- la Figure 6 est une perspective schématique, montrant deux dispositifs d'accrochage analogues à celui de la Figure 1, en positior. de service sur une toiture dont la charpente est pourvue de barres d'ancrage pour recevoir les dispositifs précités.

Dans un mode de réalisation des Figures 1 à 6, le dispositif amovible d'accrochage 1 est destiné à être employé sur une toiture en pente 2, présentant par rapport à la verticale un angle 2A égal, par exemple, à 45° (Figure 1). La toiture 2 comporte un revêtement constitué, par exemple, d'ardoises ou autres éléments 3 de couverture, accrochés sur des voliges 4 solidaires des chevrons 5 de la charpente de la toiture.

Conformément à l'invention, le dispositif d'accrochage précité comporte une tige d'accrochage 6, pourvue de moyens de fixation pour recevoir un élément externe tel qu'une barre d'échafaudage 7. Par exemple, la tige d'accrochage 6 porte un collier de serrage 6A (Figures 1 à 5) pouvant recevoir de manière amovible la barre d'échafaudage 7, disposée transversalement à la tige d'accrochage et parallèlement au plan de la couverture d'éléments 3. La barre d'échafaudage 7 (Figures 2, 4, 6) est utilisée, par exemple, pour le montage sur la toiture d'une passerelle de travail (non représentée), ou pour la fixation d'un garde-corps de sécurité pour le personnel,

La tige d'accrochage 6 porte à une extrémité des moyens d'accrochage décrits plus loin, pour assujettir par exemple la tige 6 aux chevrons 5. A son autre extrémité, la tige d'accrochage 6 est articulée suivant un axe X1-X2 sur un doigt d'appui 8 portant à l'opposé de la tige d'accrochage 6 un tampon 9. Par exemple rectangulaire, articulé sur le doigt 8 suivant un axe X3-X4, parallèle à l'axe X1-X2, le tampon 9 est pourvu, sur sa face libre, d'une garniture élastique 9A, par exemple en caoutchouc-mousse collé. La garniture élastique 9A peut ainsi venir en appui sur le revêtement d'ardoises 3 (Figures 1, 3, 4, 6), en position de service du dispositif 1, comme on l'expose plus loin.

Dans la position de service précitée, la tige d'accrochage 6 est sensiblement horizontale, et le doigt d'appui 8 est sensiblement perpendiculaire à la surface du revêtement formé par les ardoises 3. La tige 6 forme ainsi par rapport au doigt 8 un angle sensiblement égal à l'angle 2A de la toiture par rapport à la verticale (Figure 1).

De préférence, le dispositif 1 comporte des moyens de verrouillage de l'articulation du doigt 8 suivant l'axe X1-X2, pour immobiliser anaulairement le doigt 8 par rapport à la tige 6 dans la position de service du dispositif, sensiblement suivant l'angle 2A.

Dans le mode de réalisation représenté à titre d'exemple sur les Figures 1 et 3 à 6, les moyens de verrouillage de l'articulation du doigt 8 sur la tige 6 comportent sur le doigt 8 un secteur circulaire 11. Le secteur 11 est centré sur l'axe X1-X2 et présente une succession de trous 11A espacés l'un de l'autre, et disposés à égale distance de l'axe X1-X2. Les trous 11A sont calibrés pour recevoir une broche amovible 12, pouvant être engagée en position de verrouillage dans un passage décrit plus loin de la tige 6, et dans l'un des trous 11A du secteur circulaire 11, amené en coïncidence avec le passage précité de la tige 6.

De préférence, la tige 6 articulée sur le secteur circulaire 11 du doigt 8 forme, à cet endroit, une fourche à deux branches 14A, 14B (Figures 1, 3, 5) chevauchant le secteur 11. Chaque branche 14A, 14B, comporte un trou calibre 15 (Figure 5), pouvant être associé à l'un des trous 11A du secteur 11, pour le passage de la broche de verrouillage 12.

Le dispositif d'accrochage conforme à l'invention est notamment destiné à être utilisé sur une toiture 2 dont la charpente est équipée de barres d'ancrage 16 (Figures 1, 3, 4, 6) conformes à la demande de brevet numéro 77 11717. Les barres d'ancrage 16 sont, par exemple, horizontales et assujetties à demeure aux chevrons 5. Des ouvertures normalisées 17 dénommées "chatières" sont avantageusement prévues par construction dans les voliges 4 et dans le revêtement d'éléments 3, pour accéder commodément aux barres d'ancrage 16, en divers endroits de la toiture, en cas de nécessité.

Les chatières 17, éventuellement obturées par des panneaux amovibles (non représentés), peuvent ainsi être utilisées, suivant les besoins, pour la mise en place d'un certain nombre de dispositifs d'accrochage 1, comme on l'expose plus loin (Figure 6).

De préférence, la tige d'accrochage 6 du dispositif 1 comporte un crochet 18, adapté à être monté en position de service sur l'une des barres d'accrochage 16. Des moyens de sécurité peuvent être avantageusement prévus pour empêcher le crochet 15 d'échapper de la barre d'ancrage 16 en position de service du dispositif.

Dans le mode de réalisation représenté à titre d'exemple sur les Figures 1 à 5, les moyens de sécurité associés au crochet 18 comportent un ergot de retenue 19, en saillie radiale sur un fourreau 21 monté à coulisse sur la tige d'accrochage 6. Pour empêçher une rotation du fourreau, la tige 6 et le fourreau 21 présentent chacun une section transversale sensiblement carrée (Figure 2).

En position de service du dispositif 1 (Figure 1), l'ergot radial de retenue 19 peut venir à proximité du bec 18A du crochet 18, pour enserrer la barre d'ancrage 16 à l'opposé du crochet, et retenir le crochet sur la barre d'ancrage. Des moyens sont prévus pour empêcher le coulissement du fourreau 21 vers le secteur 11, dans la position de service du dispositif (Figure 1).

Par exemple, ainsi qu'on l'a représenté sur la Figure 1, la longueur du fourreau 21 monté à coulisse sur la tige 6 est ajustée par construction pour empêcher le coulissement précité. La longueur du fourreau 21 est telle que son extrémité 21A, opposée à l'ergot de retenue 19, se trouve en appui sur la bordure du secteur circulaire 11, lorsque le crochet 18 et l'ergot de retenue 19 enserrent la barre d'ancrage 16, en position de service du dispositif 1.

Le secteur circulaire 11 présente, en outre, un dégagement 22 de moindre rayon (Figures 1 et 5), qui peut venir en regard de l'extrémité 21A du fourreau 21 pour une orientation du doigt 8 différente de son orientation en position de service. Ceci permet d'écarter l'ergot de retenue 19 par rapport au bec 18A du crochet 18 (Figure 5), pour le passage de la barre d'ancrage 16 dans l'intervalle 23 ainsi ouvert. Par exemple, pour une barre d'ancrage tubulaire 16, d'environ 40 millimètres de diamètre extérieur, on prendra par construction un intervalle 23 de 50 millimètres en position d'ouverture du dispositif 1 (Figure 5), pour en assurer facilement la mise en place et l'enlèvement sur la barre d'ancrage 16.

Suivant les particularités qui viennent d'être exposées, on a prévu une réalisation industrielle robuste du dispositif d'accrochage 1 conforme à l'invention, par exemple en acier zingué à l'épreuve des intempéries.

Le crochet 18, en acier forgé, de profil intérieur circulaire adapté à celui de la barre d'ancrage 16, est fixé par soudure autogène à une extrémité de la tige d'accrochage 6. Celle-ci est avantageusement fabriquée à partir d'un tube carré d'environ 40 millimètres de calibre extérieur (Figure 2). Les deux branches 14A, 14B, prolongeant la tige d'accrochage 6 jusqu'à l'axe d'articulation X1-X2 du doigt 8, peuvent être réalisées, par exemple, en découpant deux faces opposées de la tige tubulaire carrée 6, de 3 millimètres d'épaisseur par exemple. Le collier de serrage supérieur 6A (Figures 1 et 5) est soudé sur un bossage de raccordement des branches 14A, 14B avec la tige 6.

L'ergot radial de retenue 19 est en acier forgé, comme le crochet 18, et soudé au fourreau 21. Celui-ci est fabriqué par exemple dans un tube carré de calibre approprié, ou réalisé en tôle découpée de 2 millimètres d'épaisseur, ajustée par formage sur la tige carrée 6, pour coulisser librement sur celle-ci.

Le doigt d'appui articulé 8 forme une seule pièce avec son secteur circulaire 11, découpée par exemple en tôle de 3 millimètres, et comportant de préférence des nervures embouties (non représentées), pour en améliorer la rigidité à la flexion. La garniture élastique 9A, en caoutchouc-mousse synthétique à l'épreuve du vieillissement, de 5 millimètres d'épaisseur par exemple, est fixée par cci- lage à chaud sur la face libre du tampon d'appui rectangulaire 9. Celui-ci, en tôle nervurée de 2 millimètres, mesure par exemple 20 X 25 centimètres, pour assurer une bonne répartition des efforts d'appui sur le revêtement de la toiture, constitué par les ardoises 3.

On va maintenant exposer l'utilisation et les avantages du dispositif d'accrochage qui vient d'être décrit en référence aux Figures 1 à 6.

On prévoit, par exemple, d'utiliser le dispositif d'accrochage sur la toiture en pente 2 (Figures 1, 3) dont la charpente comporte des barres d'ancrage horizontales 16, fixées à demeure aux chevrons 5 et rendues accessibles par les chatières d'accès 17.

Pour mettre en place un dispositif d'accrochage 1 (Figure 5), on oriente le doigt articulé 8, de manière à permettre le coulissement du fourreau 21 vers l'articulation d'axe X1-X2, ouvrant ainsi entre l'ergot mobile 19 et le crochet 18 l'intervalle 23,qui permet le passage de la barre d'ancrage 16. On engage alors le crochet 18 sur la barre 16 en l'endroit désiré de la toiture 2, et on repousse le fourreau 21 vers le crochet 18, pour amener l'ergot radial 19 sensiblement au contact de la barre 16. En même temps, on rabat le doigt articulé 8 dans la position de service représentée sur la Figure 1, amenant la bordure du secteur circulaire 11 en regard de l'extrémité 21A du fourreau coulissant. Celui-ci se trouve ainsi bloqué, empêchant le dégagement du crochet 18. On enfile la broche de sécurité 12 dans les trous 15 des branches 14A, 14B de la tige d'accrochage, en la faisant passer dans le trou 11A du secteur 11, qui correspond à la posi₋ tion de service du doiot d'appui 8 sensiblement perpendiculaire à la surface de la couverture d'éléments 3.

On laisse alors la garniture élastique 9A du tampon 9 reposer sur les éléments 3, et on met en place, de la même manière, d'autres dispositifs 1, par exemple, sur une même ligne horizonzale (Figure 6), pour y fixer une barre d'échafaudage 7, solidement retenue dans le collier de serrage 6A de chaque dispositif. La barre d'échafaudage 7, au besoin associée à d'autres barres analogues (non représentées),pourra servir par exemple au montage d'une passerelle de travail, ou d'une barrière garde-corps, ou encore d'une superstructure provisoire pour des travaux prolongés sur la toiture 2.

Le dispositif d'attache 1 conforme à l'invention permet ainsi, commodément et sans aléas, de fixer provisoirement à la charpente de la toiture 2 divers moyens d'accès et de travail, nécessaires à la sécurité du personnel.

Grâce au verrouillage du doigt coulissant 19, assuré par le secteur 11 en position de service du doigt 8, la fixation de chaque crochet 18 sur la barre d'ancrage associée 16 offre toute sécurité, sans risque d'échappement du fait par exemple des secousses imprimées au dispositif d'attache par le personnel en mouvement, ou par le vent.

Il en va de même pour l'orientation du doigt d'appui 8, maintenu sensiblement perpendiculaire à la surface des éléments 3 par la broche de verrouillage 12.

Par ailleurs, le tampon de grande surface 9 appuyé sur les éléments 3, par l'intermédiaire de sa garniture élastique 9A, assure une bonne répartition des efforts d'appui transmis par le tampon, en évitant d'en- domma^{g}er les ardoises fragiles.

Le démontage du dispositif d'accrochage (Fiaure 5) et sa récupération en fin de chantier sont également faciles et rapides. La construction robuste du dispositif en acier zingué assure son endurance prolongée et le met à l'épreuve des intempéries.

Bien entendu, l'invention n'est pas limitée au mode de réalisation qu'on vient de décrire, et on peut y apporter diverses variantes sans sortir du domaine de l'invention.

Ainsi par exemple, au lieu d'un tracé rectiligne pour la bordure du dégagement 22 de moindre rayon du secteur 11 (Figures 1 et 5), on peut adopter pour la bordure précitée un tracé progressif en arc de spirale 22A, représenté en trait mixte sur les Figures 1 et 5. En même temps, on peut prévoir un ressort de rappel (non représenté) de faible tarage agissant sur le fourreau coulissant 21, pour tendre à l'écarter du crochet 18. On facilite ainsi l'ouverture automatique du dispositif d'accrochage, pour dégager plus facilement d'une seule main le crochet 18 de la barre d'ancrage 16, après avoir amené le doigt 8 sensiblement dans le prolongement de la tige d'accrochage 6 (Figure 5).

Suivant une autre variante (non représentée), on peut avantageusement prévoir une fixation amovible du collier 6A sur la tige d'accrochage 6, notamment pour faciliter le montage du fourreau coulissant 21 par l'arrière, à la fabrication. Le montage amovible du collier de fixation 6A permet aussi de le remplacer à volonté par un autre collier interchangeable (non représenté) , utilisable par exemple pour une autre barre d'échafaudage 7 de calibre différent ou de section carrée.

On peut aussi, suivant l'invention, réaliser une autre variante du dispositif d'attache, sensiblement analogue à celui des Figures 1 à 6, mais comportant des moyens d'accrochage adaptés à être assujettis d'une autre manière à la charpente de la toiture.

Par exemple, la variante précitée (non représentée) pourra être associée à des crochets externes de travail disposés à d'emeure sur certaines toitures, en saillie sur la couverture. En ce cas, la tige du dispositif comportera par exemple une boucle fermée, pouvant être engagée en position sensiblement horizontale sur l'un des crochets de travail précités de la toiture.

## Revendications

1. Dispositif amovible d'attache sur une toiture en pente, caractérisé en ce qu'il comporte une tige d'accrochage pourvue de moyens de fixation pour un élément externe tel qu'une barre d'échafaudage, la tige précitée portant à une extrémité des moyens d'accrochage à la charpente de la.toiture, et se trouvant articulée à son autre extrémité sur un doigt à tampon prévu pour venir en appui sur le revêtement de la toiture en position de service, la tige d'accrochage étant sensiblement horizontale dans la position de service précitée et le doigt à tampon étant sensiblement perpendiculaire à la surface du revêtement.

2. Dispositif conforme à la revendication 1, caractérisé en ce qu'il comporte des moyens de verrouillage de l'articulation du doigt à tampon, pour immobiliser an^{g}ulairement le doigt par rapport à la tige dans la position de service précitée.

3. Dispositif conforme à la revendication 2, caractérisé en ce que les moyens de verrouillage de l'articulation du doigt à tampon par rapport à la tige comportent sur le doigt un secteur sensiblement circulaire co-axial à l'articulation comportant une succession de logements espacés l'un de l'autre et disposés à égale distance de l'axe de l'articulation précitée, pour recevoir une broche amovible engagée en position de verrouillage dans un passage de la tige et dans l'un des logements du secteur circulaire précité, amené en coincidence avec le passage de la tige.

4. Dispositif conforme à la revendication 3, caractérisé en ce que l'extrémité de la tige articulée sur le secteur circulaire.du doigt à tampon forme à cet endroit une fourche à deux branches chevauchant le secteur circulaire du doigt, chaque branche de la tige comportant un trou de passage pour la broche amovible de verrouillage.

5. Dispositif conforme à l'une des revendica- tiens 1 à 4, notamment pour une toiture dont la charpente est équipée de barres d'ancrage sensiblement conformes à la demande de brevet N° 77 11717, caractérisé en ce que les moyens d'accrochage de la tige comportent un crochet adapté à être monté sur l'une des barres d'ancrage précitées.

6. Dispositif conforme à la revendication 5. caractérisé en ce qu'il comporte des moyens de sécurité pour empêcher le crochet d'échapper de la barre d'ancrage en position de service.

7. Dispositif conforme à la revendication 6, caractérisé en ce que les moyens de sécurité du crochet comportent un ergot de retenue en saillie radiale sur un fourreau monté à coulisse sur la tige d'accrochage, le fourreau et la tige présentant une section transversale sensiblement carrée, l'ergot de retenue pouvant en position de service du dispositif venir à proximité du bec du crochet de la tige pour enserrer la barre d'ancrage à l'opposé du crochet, et retenir le crochet sur la barre d'ancrage, des moyens étant prévus pour empêcher le coulissement du fourreau a l'opposé du crochet dans la position de service précitée.

8. Dispositif conforme à la revendication 7, caractérisé en ce que la longueur du fourreau monté à coulisse sur la tige est ajustée pour que l'extrémité du fourreau opposée à l'ergot de retenue se trouve en appui sur la bordure du secteur circulaire de l'articulation du doigt à tampon lorsque le crochet, et l'ergot de retenue enserrent la barre d'ancrage en position de service du dispositif, le secteur circulaire précité présentant un dégagement de moindre rayon qui peut venir en regard de l'extrémité du fourreau pour une autre orientation du doigt à tampon, pour permettre l'écartement de l'ergot de retepue par rapport au crochet et le passage de la barre d'ancrage.

9. Dispositif conforme à l'une des revendications 1 à 8, caractérisé en ce que les moyens de fixation de la tige d'accrochage pour un élément externe tel qu'une barre d'échafaudage comportent ur, collier de serrage pouvant recevoir de manière amovible la barre d'échafaudage précitée, disposée transversalement à la tige d'accrochage.

10. Dispositif conforme à l'une des revendications 1 à 4, notamment pour une toiture équipée à demeure d'un certain nombre de crochets externes de travail disposés en saillie sur la couverture, caractérisé en ce que les moyens d'accrochage de la tige du dispositif comportent une boucle sensiblement fermée adaptée à être engagée en position horizontale sur l'un des crochets de travail précités.
